# EUROPÄISCHE PATENTSCHRIFT

(11) **EP 1 787 762 B1**
(45) Veröffentlichungstag und Bekanntmachung des Hinweises auf die Patenterteilung: **26.08.2009**
(21) Anmeldenummer: 05025089.3
(22) Anmeldetag: 17.11.2005
(51) Int. Cl.: B25D 17/24, B25F 5/00

(54) **Schlagendes Elektrohandwerkzeuggerät**
Percussion electrical hand-held tool
Outil à main électrique à percussion

(43) Veröffentlichungstag der Anmeldung: 23.05.2007
(73) Patentinhaber: Metabowerke GmbH, 72622 Nürtingen (DE)
(72) Erfinder: Ziegler, Peter, Ing. (grad.), 72622 Nürtingen (DE); Schäfer, Johann, REFA-Techniker, 72230 Kirchheim/Teck (DE); Maurer, Gerhard, 73249 Wernau (DE)
(74) Vertreter: Dreiss

(56) Entgegenhaltungen:
- DE-A1- 4 000 861
- US-A- 5 054 562

## Beschreibung

Schlagendes Elektrohandwerkzeuggerät umfassend ein Gerätegehäuse mit einem Handgriff sowie ein in dem Gerätegehäuse angeordneter Motor, wobei der Motor durch ein rohrabschnittförmiges Motorgehäuse umschlossen ist, das mit dem Motor verbunden ist.

Derartige schlagende Elektrohandwerkzeuggeräte, wie beispielsweise Bohrhämmer sowie auch Kombihämmer, Meißelhämmer und Schlagbohrmaschinen, sind im Stand der Technik, beispielsweise aus der DE 40 00 861 A1, bekannt. Zur Einhaltung von Arbeitsschutzgrenzwerten sollen diese nur bestimmte Vibrationswerte aufweisen, um insbesondere bei dauerhaftem Gebrauch den Verwender nicht zu ermüden.

Es ist daher im Stand der Technik vielfach vorgesehen worden, Vibrationsdämpfungen im Bereich der Handgriffe vorzusehen. So ist beispielsweise aus der EP 1 533 084 A1 bekannt, einen vibrationsgedämpften Handgriff für ein handgeführtes schlagendes Elektrowerkzeug vorzusehen, insbesondere für pneumatische Bohrhämmer, bei dem ein C-förmiger Handgriff unter Zwischenschaltung von Federelementen am Werkzeuggehäuse befestigt ist und wobei am vorzugsweise unteren Ende der Handgriff drehbar am Werkzeuggehäuse gelagert ist. Darüber hinaus kann an einem Ende noch ein zusätzlicher Dämpfungspuffer aus Gummi oder Zellschaumstoff angesteckt sein.

Darüber hinaus sind Anordnungen zur federnden Lagerung des Gehäuses gegenüber einer Schlagwerksbaugruppe aus einer Vielzahl von Anmeldungen bekannt, wobei hier insbesondere die EP 1 422 029 A1 zu nennen ist, die zum einen ein Federelement zwischen der Schlagwerksbaugruppe und einem Angriffspunkt im Gehäuse vorsieht, um die Schlagwerksbaugruppe mit dem Gehäuse schwingungstechnisch zu entkoppeln sowie zwei axial beabstandete und axial begrenzt bewegliche Gelenkarme, die als Axialführungsmittel dienen.

Des Weiteren ist es beispielsweise aus DE 20 2004 008462 U1 bekannt, ein Elektrohandwerkzeuggerät vorzusehen, bei dem zwischen einem Getriebegehäuse, in das das Getriebe separat aufgenommen ist, sowie einem Maschinen- oder Gerätegehäuse ein Dämpfungselement vorgesehen ist, um das insbesondere stark schwingungsrelevante Getriebe gegenüber dem Griff zu separieren.

Schließlich zeigt die DE 197 30 356 C2 einen schwingungsgedämpften Aufbruch- und/oder Bohrhammer, bei dem zwischen einem Hammergehäuse, der ein Schlagwerk, einen Motor, ein Getriebe und eine Halterung für ein Schlagwerkzeug einschließt und einer Außenschale, die das Hammergehäuse aufnimmt an ausgewählten Anlenkstellen elastische Mittel zur Verbindung der beiden Gehäuse vorgesehen sind.

Des Weiteren ist beispielsweise bekannt, um Schwingungen für den Benutzer und Führer einer handgeführten Maschine zu dämpfen, gemäß der DE 40 00 861 A1, den Motor eines Handwerkzeugs durch ein separates Motorgehäuse zu umschließen und innerhalb eines den Griff aufweisenden Hüllgehäuses anzuordnen. In Richtung auf das Werkzeug schließt sich hieran ein Getriebegehäuse an. Dabei können zwischen Hüllgehäuse und Maschinengehäuse schwingungsdämpfende Elemente vorgesehen sein. Darüber hinaus können weitere elastische Zwischenlagen zwischen Hüllgehäuse und dem Getriebekasten vorgesehen werden.

Aufgabe der Erfindung ist es nun, eine alternative Lösung zur Dämpfung von Schwingungen von Elektrohandwerkzeuggeräten, die schlagend einsetzbar sind, zu schaffen. Weiterhin soll das Gerät herstellungstechnisch einfach produzierbar sein und ein robuster Einsatz des Elektrohandwerkzeuggeräts soll sichergestellt werden.

Die Erfindung löst diese Aufgabe durch ein gattungsgemäßes Elektrohandwerkzeuggerät der schlagenden Art, bei dem das Gerätegehäuse mit einem mit dem rohrabschnittförmigen Motorgehäuse korrespondierenden rohrabschnittförmigen Innengehäuse fest verbunden ist, das das rohrabschnittförmige Motorgehäuse mit Abstand umschließt, wobei zwischen den beiden rohrabschnittförmigen Gehäusen ein Dämpfungselemente vorgesehen ist über das die beiden rohrabschnittförmigen Gehäuse axial verschieblich miteinander zur Vibrationsminderung koppelbar sind.

Durch diese Ausgestaltung wird erreicht, dass ein wirksamer Vibrationsschutz, insbesondere in axialer Richtung, der aber trotzdem eine sichere Führung der Maschine gewährleistet, erreicht werden kann. Die axiale Kopplung erfolgt dabei derart, dass die Vibrationen des Motors abgeschwächt oder gar nicht auf das Innengehäuse übertragen werden. Darüber hinaus kann durch die Ausgestaltung des Dämpfungselementes die Härte der Dämpfung eingestellt werden. Das rohrförmige Motorgehäuse ist dabei mit dem Motor vorzugsweise fest verbunden. Auf diese Weise werden sämtliche Schwingungen des Motors auch auf das Motorgehäuse übertragen, wobei die schwingungstechnische Entkopplung zwischen Motorgehäuse und Innengehäuse stattfindet. Durch die rohrabschnittförmige Gestaltung beider Gehäuse, die zueinander beabstandet sind, und die Anordnung eines Dämpfungselementes hierzwischen kann sichergestellt werden, dass die Schwingungen des Motors nicht auf das äußere Gerätegehäuse übertragen werden, auf der anderen Seite jedoch eine platzsparende Gestaltung möglich wird. Es ist dabei besonders vorteilhaft, wenn der Handgriff als sogenannter Pistolenhandgriff unmittelbar durch das Gerätegehäuse gebildet wird, wobei gegebenenfalls der Handgriff auch separat vorgesehen werden kann, sofern dieser ausschließlich mit dem Gerätegehäuse verbunden ist oder keinen Schwingungskontakt mit dem Motor oder dem Motor zugeordneten Teilen besitzt.

Es kann des Weiteren vorgesehen sein, dass die beiden koaxial zueinander angeordneten rohrabschnittförmigen Gehäuse axial zueinander verstellbar sind. Durch die axiale Verstellbarkeit der beiden Gehäuse kann bei entsprechender Auswahl des Dämpfungselements eine Einstellung der Dämpfung erreicht werden. Auf diese Weise kann je nach Arbeitssituation die Dämpfung bzw. die Dämpfungscharakteristik noch nachjustiert werden. Ein noch ermüdungsfreieres Arbeiten bei gleichzeitig gutem Stabilitätsgefühl wird so erreicht.

Eine besonders einfache Gestaltung zur Dämpfung der hauptsächlich in axialer Richtung liegenden Schwingungen eines schlagenden Elektrohandwerkzeuggeräts besteht darin, dass das rohrabschnittförmige Maschinengehäuse an seinem einen Ende eine in Richtung auf das rohrabschnittförmige Innengehäuse weisende Schulter aufweist und das rohrabschnittförmige Innengehäuse an seinem der Schulter des rohrabschnittförmigen Maschinengehäuse gegenüberliegenden Ende eine Schulter aufweist, die in Richtung auf das rohrabschnittförmige Maschinengehäuse weist, so dass die beiden rohrabschnittförmigen Gehäuse einen Raum zwischen sich einschließen. D. h., das äußere rohrabschnittförmige Gehäuse besitzt eine radial nach innen weisende Schulter sowie das andere Gehäuse eine radial nach außen weisende Schulter. Es kann hierbei vorgesehen sein, dass in dem Raum zwischen den beiden Gehäusen ein Dämpfungsmittel, insbesondere eine Dämpfungsmasse, wie ein Dämpfungsschaum oder auch ein anders geartetes elastisches Dämpfungselement, vorzugsweise ein elastomeres Material, vorgesehen sein kann, das eine Verstellung der beiden rohrabschnittförmigen Gehäuse zueinander zulässt, wobei sich gleichzeitig die Dämpfungscharakteristik durch die veränderte Vorspannung des Dämpfungselementes, das mit beiden rohrabschnittförmigen Gehäusen verbunden ist, ändert.

Es kann insbesondere vorgesehen sein, dass ein Dämpfungsschaum, wie beispielsweise ein Polyurethanschaum, oder auch ein Dämpfungsgas oder eine Dämpfungsflüssigkeit vorgesehen ist. Bei Vorsehung einer Dämpfungsflüssigkeit kann insbesondere gegeben sein, dass Ventilöffnungen vorgesehen sind, mittels derer eine Dämpfungswirkung erzielt und reguliert werden kann.

Es kann vorgesehen sein, dass das Gerätegehäuse ein Kunststoff-, insbesondere ein Kunststoffspritzgussteil ist, das aus mindestens zwei Gehäusehalbschalen besteht, wobei das rohrabschnittförmige Innengehäuse über die Halbschalen festgelegt wird und hierin sowohl gegen axiale Bewegungen als auch gegen Rotation fixiert ist.

Schließlich ist es nicht zwingend erforderlich, dass die rohrabschnittförmigen Gehäuse eine zylindrische Form aufweisen, vielmehr können die Rohrabschnitt auch an die Form beispielsweise des Motors angepasst sein. Auf diese Weise kann eine weitere Bauraumersparnis erzielt werden.

Weitere Vorteile und Merkmale der Erfindung ergeben sich aus den übrigen Unterlagen sowie der nachfolgenden Beschreibung einer Zeichnung, mit der die Erfindung erläutert werden soll.

Dabei zeigt die einzige Figur einen Bohrhammer, der in seiner Gesamtheit mit dem Bezugszeichen 10 versehen ist. Der Bohrhammer besitzt einen Pistolenhandgriff 12, der Teil eines Gerätegehäuses 14 ist, das aus zwei Halbschalen besteht. Hiervon ist die eine Halbschale 14a zu sehen. Bei den Halbschalen handelt es sich um Spritzgussteile, die miteinander formschlüssig verrastbar sind. Im Gerätegehäuse 14 ist ein Elektromotor 16 zum Antrieb einer Abtriebswelle 18 vorgesehen, die in ein Werkzeugfutter 20 mündet, in das ein Werkzeug zum Hammerbohren bzw. Bohren einsetzbar ist. Der Elektromotor 16 besteht hierbei aus einem Stator 22 sowie einem Rotor 24.

Die Schlagbohreinrichtung ist nicht dargestellt.

In dem Gerätegehäuse 14 ist nun ein Rohrabschnitt 26 angeordnet, der ein Motorgehäuse bildet. Das rohrabschnittförmige Motorgehäuse 26 umschließt dabei den Motor 16 und ist mit diesem sowohl drehfest als auch axial unverschieblich verbunden. Darüber hinaus besitzt das rohrabschnittförmige Motorgehäuse 26 an seinem einen Ende 28 eine radial nach außen weisende Schulter 30.

Koaxial das rohrabschnittförmige Motorgehäuse 26 umschließend ist des Weiteren ein rohrabschnittförmiges Innengehäuse 32 vorgesehen, das formschlüssig mit den Halbschalen des Gerätegehäuses 14 drehfest und axial unverschieblich verbunden ist, wozu insbesondere am Gerätegehäuse 14 eine radial nach innen weisende Schulter 15 vorgesehen ist. Das rohrabschnittförmige Innengehäuse 32 weist an seinem einen Ende eine radial nach innen weisende Schulter 34 auf, wobei die Schultern 30 und 34 an einander gegenüberliegenden Enden der jeweiligen rohrabschnittförmigen Gehäusen 26, 32 angeordnet sind, so dass zwischen den beiden Schultern 30, 34 sowie den beiden rohrabschnittförmigen Gehäusen 26, 32 ein Zwischenraum 36 gebildet wird.

In dem Zwischenraum 36, der zwischen den beiden beabstandet angeordneten rohrabschnittförmigen Gehäusen 26, 32 entsteht, ist ein Dämpfungselement 38, nämlich hier eine Dämpfungsmasse in Form eines PU-Schaums angeordnet, die eine axiale Verschiebung der beiden rohrabschnittförmigen Gehäuse 26, 32 in Richtung der Achse 40 zulässt, wobei die axiale Schwingungsrichtung die Hauptschwingungsrichtung eines Bohrhammers 10 darstellt.

Durch die Auswahl eines geeigneten Schaums kann die Dämpfungswirkung eingestellt werden. Auf diese Weise kann bei geringem Bauraumbedarf eine vergleichsweise gute Dämpfung und damit ein wirksamer Vibrationsschutz in axialer Richtung gewährleistet werden, wobei gleichzeitig eine sichere Führung der Maschine bestehen bleibt.

## Patentansprüche

1. Schlagendes Elektrohandwerkzeuggerät umfassend ein Gerätegehäuse mit einem Handgriff (12) sowie einen in dem Gerätegehäuse (14) angeordneten Motor (16), wobei der Motor (16) durch ein rohrabschnittsförmiges Motorgehäuse (26) umschlossen ist, das mit dem Motor (16) verbunden ist, **dadurch gekennzeichnet, dass** das Gerätegehäuse (14) mit einem mit dem rohrabschnittsförmigen Motorgehäuse (26) korrespondierenden rohrabschnittförmigen Innengehäuse (32) fest verbunden ist, das das rohrabschnittsförmige Motorgehäuse (26) mit Abstand umschließt, wobei zwischen den beiden rohrabschnittsförmigen Gehäusen (26, 32) ein Dämpfungselement (38) vorgesehen ist, über das die beiden rohrabschnittsförmigen Gehäuse (26, 32) axial verschieblich miteinander zur Vibrationsminderung koppelbar sind.

2. Schlagendes Elektrohandwerkzeuggerät nach Anspruch 1, **dadurch gekennzeichnet, dass** die beiden rohrabschnittsförmigen Gehäusen (26, 32) axial zueinander verstellbar sind.

3. Schlagendes Elektrohandwerkzeuggerät nach Anspruch 1 oder 2, **dadurch gekennzeichnet, dass** die rohrabschnittförmigen Gehäuse drehfest miteinander gekoppelt sind.

4. Schlagendes Elektrohandwerkzeuggerät nach einem der Ansprüche 1 bis 2, **dadurch gekennzeichnet, dass** das rohrabschnittsförmige Maschinengehäuse (26) an seinem einen Ende (28) eine in Richtung auf das rohrabschnittsförmige Innengehäuse (32) weisende Schulter (30) aufweist und das rohrabschnittsförmige Innengehäuse (32) an seinem der Schulter (30) des rohrabschnittsförmigen Maschinengehäuses (26) gegenüberliegenden Ende eine Schulter (34) aufweist, die in Richtung auf das rohrabschnittsförmige Maschinengehäuse (26) weist, so dass die beiden rohrabschnittsförmigen Gehäuse (26, 32) einen Raum (36) zwischen sich einschließen.

5. Schlagendes Elektrohandwerkzeuggerät nach einem der Ansprüche 1 bis 4, **dadurch gekennzeichnet, dass** der Raum (36) zwischen den rohrabschnittförmigen Gehäusen (26, 32) mit einer Dämpfungsmasse, insbesondere einem Dämpfungsschaum oder einer Dämpfungsflüssigkeit, ausgefüllt ist.

6. Schlagendes Elektrohandwerkzeuggerät nach einem der vorangehenden Ansprüche, **dadurch gekennzeichnet, dass** das Gerätegehäuse (14) aus zwei Halbschalen (14a) besteht, die das rohrabschnittsförmige Innengehäuse (32) insbesondere formschlüssig festlegen.

7. Schlagendes Elektrohandwerkzeuggerät nach einem der vorangehenden Ansprüche, **dadurch gekennzeichnet, dass** die rohrabschnittförmigen Gehäuse (26, 32) eine von der runden Querschnittsform abweichende Querschnittsform aufweisen.

## Claims

1. Percussion hand-held power tool, comprising a housing with a handle (12) and comprising a motor (16) which is arranged in the housing (14), the motor (16) being enclosed by a motor housing (26) in the shape of a tubular portion, which is connected to the motor (16), **characterised in that** the housing (14) is fixedly connected to an internal housing (32) in the shape of a tubular portion, which corresponds to the motor housing (26) in the shape of a tubular portion and which encloses the motor housing (26) in the shape of a tubular portion at a distance, a damping element (38) being provided between the two housings (26, 32) in the shape of tubular portions, via which element the two housings (26, 32) in the shape of tubular portions may be coupled axially displaceably to one another to reduce vibrations.

2. Percussion hand-held power tool according to claim 1, **characterised in that** the two housings (26, 32) in the shape of tubular portions can be adjusted axially with respect to one another.

3. Percussion hand-held power tool according to either claim 1 or claim 2, **characterised in that** the housings in the shape of tubular portions are coupled to one another so as to be fixed in rotation.

4. Percussion hand-held power tool according to any one of claims 1 to 2, **characterised in that** the machine housing (26) in the shape of a tubular portion comprises, at one end (28) thereof, a shoulder (30) facing in the direction of the internal housing (32) in the shape of a tubular portion, and the internal housing (32) in the shape of a tubular portion comprises, at the end thereof opposite the shoulder (30) of the machine housing (26) in the shape of a tubular portion, a shoulder (34) which faces in the direction of the machine housing (26) in the shape of a tubular portion in such a way that the two housings (26, 32) in the shape of tubular portions enclose a space (36) therebetween.

5. Percussion hand-held power tool according to any one of claims 1 to 4, **characterised in that** the space (36) between the housings (26, 32) in the shape of tubular portions is filled with a damping mass, in particular a damping foam or a damping fluid.

6. Percussion hand-held power tool according to any one of the preceding claims, **characterised in that** the housing (14) consists of two half shells (14a), which fix, in particular positively, the inner housing (32) in the shape of a tubular portion.

7. Percussion hand-held power tool according to any one of the preceding claims, **characterised in that** the housings (26, 32) in the shape of tubular portions have a cross-sectional shape which deviates from the round cross-sectional shape.

## Revendications

1. Outil à main électrique à percussion, comprenant un boîtier d'appareil avec une poignée (12) ainsi qu'un moteur (16) disposé dans le boîtier d'appareil (14), dans lequel le moteur (16) est entouré d'un boîtier de moteur (26) en forme de segment de tuyau qui est relié au moteur (16), **caractérisé en ce que** le boîtier d'appareil (14) est relié solidement à un boîtier intérieur (32) en forme de segment de tuyau correspondant au boîtier de moteur (26) en forme de segment de tuyau, le boîtier intérieur entourant avec un espacement le boîtier de moteur (26) en forme de segment de tuyau, dans lequel, entre les deux boîtiers (26, 32) en forme de segment de tuyau, un élément d'amortissement (38) est prévu, qui permet de coupler les deux boîtiers (26, 32) en forme de segment de tuyau de façon axialement mobile l'un avec l'autre en vue de réduire les vibrations.

2. Outil à main électrique à percussion selon la revendication 1, **caractérisé en ce que** les deux boîtiers (26, 32) en forme de segment de tuyau sont réglables axialement l'un par rapport à l'autre.

3. Outil à main électrique à percussion selon la revendication 1 ou 2, **caractérisé en ce que** les boîtiers en forme de segment de tuyau sont couplés ensemble de façon verrouillée en rotation.

4. Outil à main électrique à percussion selon l'une quelconque des revendications 1 à 2, **caractérisé en ce que** le boîtier de machine (26) en forme de segment de tuyau présente à une extrémité (28) de celui-ci un épaulement (30) tourné vers le boîtier intérieur (32) en forme de segment de tuyau et le boîtier intérieur (32) présente à son extrémité opposée au boîtier de machine (26) en forme de segment de tuyau un épaulement (34) qui est orienté dans le sens du boîtier de machine (26) en forme de segment de tuyau de sorte que les deux boîtiers (26, 32) en forme de segment de tuyau enferment entre eux un espace (36).

5. Outil à main électrique à percussion selon l'une quelconque des revendications 1 à 4, **caractérisé en ce que** l'espace (36) entre les boîtiers (26, 32) en forme de segment de tuyau est rempli d'une masse d'amortissement, en particulier d'une mousse d'amortissement ou d'un liquide d'amortissement.

6. Outil à main électrique à percussion selon l'une quelconque des revendications précédentes, **caractérisé en ce que** le boîtier d'appareil (14) se compose de deux demi-coques (14a) qui définissent le boîtier intérieur (32) en forme de segment de tuyau, en particulier par complémentarité de forme.

7. Outil à main électrique à percussion selon l'une quelconque des revendications précédentes, **caractérisé en ce que** les boîtiers (26, 32) en forme de segment de tuyau présentent une forme de section transversale différente de la section transversale ronde.
